# EUROPÄISCHE PATENTSCHRIFT

(11) **EP 2 325 374 B1**
(45) Veröffentlichungstag und Bekanntmachung des Hinweises auf die Patenterteilung: **09.10.2013**
(21) Anmeldenummer: 09401041.0
(22) Anmeldetag: 23.11.2009
(51) Int. Cl.: D06F 39/00

(54) **Wäschebehandlungsmaschine mit Dampferzeugungseinrichtung**
Laundry treatment machine with steam creation device
Machine de traitement du linge dotée d'un dispositif de production de vapeur

(43) Veröffentlichungstag der Anmeldung: 25.05.2011
(73) Patentinhaber: Miele & Cie. KG, 33332 Gütersloh (DE)
(72) Erfinder: Sieding, Dirk, 44534 Lünen (DE); Müther, Robert, 33378 Rheda-Wiedenbrück (DE); Linnemann, Hartmut, 33378 Rheda-Wiedenbrück (DE); Kramme, Friedrich-Wilhelm, 59602 Rüthen (DE)

(56) Entgegenhaltungen:
- EP-A1- 1 655 408
- EP-A1- 1 865 099
- EP-A1- 1 865 101

## Beschreibung

Die Erfindung betrifft eine Wäschebehandlungsmaschine, wie Waschmaschine, Waschtrockner oder Trockner, mit einem Gehäuse, mit einem in dem Gehäuse angeordneten, im Wesentlichen zylinderförmigen, mittels einer horizontalen oder geneigten Drehachse gelagerten Behälter zur Aufnahme der zu behandelnden Wäsche, und einer Dampferzeugungseinrichtung mit einem Heizkörper zur Erzeugung von Dampf, und einer Leitung zum Zuführen des Dampfes in den Innenraum des Behälters (siehe EP-A-1 865 099).

Zur verbesserten Wäschebehandlung, insbesondere zur Nachbehandlung nach dem Waschen, ist es zur Beseitigung von Knitter vorteilhaft, die Wäsche in einer Waschmaschine oder einem Trockner mit Dampf zu behandeln. So sind bereits verschiedene Verfahren und Maschinen bekannt, bei denen die Wäsche mit Dampf behandelt werden kann. Eine Beaufschlagung mit Dampf ist auch für eine Auffrischung von Textilien oder Wäsche geeignet

Aus der EP 1 655 408 A1 ist eine frontbeschickbare Waschmaschine mit einem Laugenbehälter zur Aufnahme von Waschflüssigkeit und der zu behandelnden Wäsche bekannt. Die Waschmaschine umfasst ferner eine Dampferzeugungseinrichtung mit einem Heizkörper, die das zu verdampfende Wasser aufnehmen kann, wobei der Heizkörper zum Erhitzen und Verdampfen des Wassers vorgesehen ist. Die Einrichtung umfasst ferner einen Masseblock zur Wärmespeicherung, durch den eine wasserführende Leitung geführt ist. Zur Erzeugung des Dampfes wird der Heizkörper bzw. der Masseblock auf eine vorbestimmte Temperatur erhitzt, beispielsweise zumindest 100 °C, wodurch das durch die Leitung geführte Wasser in der Art eines Durchlauferhitzers erhitzt und verdampft wird. Der so erzeugte Dampf wird von der Auslassöffnung des Blocks mittels einer Leitung zu einer Einspritzdüse geleitet, so dass der Dampf in die vorbestimmte Richtung in die Trommel eingelassen werden kann. Beim Wasserverdampfen kommt es an den Innenwandungen der Dampferzeugungseinrichtung häufig zu Kalkablagerungen, die nach dem Abplatzen bei einer nächstfolgenden Bedampfung mitgerissen und in die Wäsche gelangen und dadurch verschmutzen.

Aus der EP 1 544 345 A2 ist eine Waschmaschine bekannt, die einen weiteren Auslass an der Unterseite des Heiztanks der Dampferzeugungseinrichtung umfasst, der mittels einer Leitung in die Ablaufeinrichtung der Waschmaschine mündet. Dadurch kann der Heiztank bedarfsweise oder regelmäßig gespült werden. Diese Anordnung ist aufgrund des zusätzlichen Ventils mit der entsprechenden Ansteuerung recht aufwändig. Ferner kann es vorkommen, dass trotz intensiver Spülung nicht alle Kalkreste im Tank gelöst werden. Bei der nächstfolgenden Bedampfung lösen sie sich und gelangen dadurch als Kalkpartikel zur Wäsche.

Der vorliegenden Erfindung liegt somit die Aufgabe zu Grunde, eine Wäschebehandlungsmaschine mit einer verbesserten Dampferzeugungseinrichtung bereit zu stellen, bei der möglichst keine Kalkpartikel zur Wäsche gelangen.

Die Aufgabe wird durch eine Wäschebehandlungsmaschine mit den Merkmalen des Anspruchs 1 gelöst. Bevorzugte und zweckmäßige Ausführungen ergeben sich aus den nachfolgenden abhängigen Ansprüchen.

Der wesentliche Vorteil der erfindungsgemäßen Wäschebehandlungsmaschine ist, dass auf einfache Weise zuverlässig verhindert wird, dass Kalkpartikel, die innerhalb der Dampferzeugungseinrichtung nicht zu vermeiden sind, zur Wäsche gelangen. Die Ergebnisse des Wäschefinishing werden durch diese Nachbehandlung mit Dampf erheblich verbessert. Die Steuerung der Dampfzuführung braucht gegenüber den bekannten Maßnahmen nicht verändert werden, so dass eine einfache Nachrüstung der Dampfleitungen bestehender Wäschebehandlungsmaschinen mit einer Dampferzeugungseinrichtung möglich ist.

Erfindungsgemäß ist hierbei vorgesehen, dass die Leitung zum Leiten des Dampfes, ausgehend von der Dampferzeugungseinrichtung zunächst nach unten geführt ist, bezogen auf die betriebsgemäße Aufstellposition der Wäschebehandlungsmaschine, und an dieser Leitung eine abzweigende Leitung angekoppelt ist, die zum Behälter geführt ist, wobei der nach unten geführte Leitungsabschnitt sich vom Abzweig ausgehend nach unten erstreckt. Dadurch gelangen mitgerissene Kalkpartikel aufgrund der Massenträgheit und der Schwerkraft in den nach unten erstreckenden Leitungsabschnitt, während der Dampf aufgrund des in der Leitung herrschenden Gas-Staudrucks in die abzweigende Leitung und durch diese Leitung in den Behälter zur Wäschebehandlung gelangt. Der Abzweig fungiert hierbei als Abscheider für Partikel, die mit dem in der Dampferzeugungseinrichtung erzeugten Dampf mit in die Dampfleitung gelangen.

Beim Einsatz der Dampferzeugungseinrichtung in einer Waschmaschine, umfassend einen in dem Gehäuse angeordneten, schwingbeweglich befestigten Laugenbehälter mit einer darin horizontal oder geneigt angeordneten, drehbaren Trommel und einer Ablaufeinrichtung zum Ablassen der Waschflüssigkeit, ist die Dampfleitung derart geführt, dass die abzweigende Leitung im Inneren des Laugenbehälters oder der Trommel mündet.

In einer vorteilhaften Weiterbildung mündet der untere Leitungsabschnitt in den unteren Bereich des Laugenbehälters unterhalb der Trommel. Damit gelangt zusätzlich Dampf von unten in die Trommel, wodurch die Wäsche in der Trommel sehr schnell und gleichmäßig bedampft wird. Kalkpartikel, die durch diese Leitung in den Laugenbehälter gelangen, kommen mit der Wäsche nicht in Berührung, so dass hier keine besonderen Maßnahmen zum Abscheiden der Kalkpartikel getroffen werden müssen. Im Laugenbehälter angesammelte Kalkpartikel werden nach dem nächsten Wasch- oder Spülgang mittels der Ablaufeinrichtung ausgeschwemmt.

In einer weiteren zweckmäßigen Ausführung ist am Leitungsabschnitt eine weitere, abzweigende Leitung angekoppelt, die in den unteren Bereich des Laugenbehälters unterhalb der Trommel mündet. In den nach unten weiter fortgesetzten Leitungsabschnitt gelangen dann lose Kalkpartikel, so dass die abgezweigte Leitung frei von Kalkpartikeln ist. Somit ist auch der in den unteren Bereich des Laugenbehälters zugeführte Dampf frei von Kalk- und/oder Schmutzpartikeln.

In einer zweckmäßigen Weiterbildung ist der nach unten geführte Leitungsabschnitt als Sackleitung endend ausgebildet. In dem Sackleitungsende sammeln sich die abgeschiedenen Kalk, und/oder Schmutzpartikel.

In einer alternativen, vorteilhaften Ausführung mündet der nach unten geführte Leitungsabschnitt in die Ablaufeinrichtung. Somit werden die angesammelten Kalk,- oder Schmutzpartikel regelmäßig mittels der Ablaufeinrichtung ausgespült, so dass keine Verkeimung oder sonstige Unannehmlichkeiten auftreten können.

In der Ausführung, bei der der nach unten geführte Leitungsabschnitt in die Ablaufeinrichtung oder in eine Komponente dieser Einrichtung mündet ist es zweckmäßig, in den Leitungsabschnitt zwischen dem Abzweig der Leitung zum Laugenbehälter und der Ablaufeinrichtung ein Dämpfungsglied anzuordnen, das dazu ausgebildet ist, einen Rückstoß von Flüssigkeit aus der Ablaufeinrichtung in die Dampfleitungen zu unterbinden.

Bei einer Ausführung der oben beschriebenen Waschmaschine als frontbeschickbare Waschmaschine mit einer durch eine Tür verschließbaren im Wesentlichen kreisförmigen Gehäuseöffnung, einer im Wesentlichen kreisförmigen Laugenbehälteröffnung und einer Dichtungsmanschette, die zur Verbindung zwischen der Gehäuseöffnung und der Laugenbehälteröffnung angeordnet ist, ist es vorteilhaft, die Leitung von der Dampferzeugungseinrichtung in eine im oberen Bereich der Dichtungsmanschette angeordnete Düse münden zu lassen die dazu eingerichtet ist, den Dampf in die Trommel zu leiten. Damit wird eine gute und gleichmäßige Bedampfung der Wäschestücke innerhalb der Trommel erreicht.

In einer zweckmäßigen Weiterbildung ist die Düse für die Anbindung von zwei Leitungen ausgebildet, wobei eine Leitung für die Zuführung von Dampf und eine Leitung für die Zuführung von Wasser bestimmt ist. Hierbei kann oberhalb der Düse eine separate Verzweigung angeordnet sein, die den Anschluss der Dampfleitung und einer Wasserleitung bereitstellt. Alternativ kann auch das Düsenbauteil selbst mit zwei Anschlüssen versehen werden, so dass nur ein einziges, ohnehin vorhandenes Bauteil benötigt wird.

Ein Ausführungsbeispiel der Erfindung ist in den Zeichnungen rein schematisch dargestellt und wird nachfolgend näher beschrieben. Es zeigen:
- Fig. 1:: eine Wäschebehandlungsmaschine mit einer Dampferzeugungseinrichtung in einer skizzierten Schnittdarstellung,
- Fig. 2:: eine vorteilhafte Ausführung einer Waschmaschine mit einer Dampferzeugungseinrichtung und
- Fig. 3:: Einzelteile der Dampferzeugungseinrichtung in einer perspektivischen Ansicht.

In Fig. 1 ist in rein schematischer Darstellung eine Wäschebehandlungsmaschine, hier eine Waschmaschine 1, mit einem im Gehäuse 4 angeordneten Laugenbehälter 2 dargestellt. Die Positions- und Richtungsangaben beziehen sich auf die betriebsgemäße Aufstellposition der Wäschebehandlungsmaschine. Innerhalb des Laugenbehälters 2 ist eine drehbar gelagerte und über einen elektrischen Motor 13 angetriebene Trommel 3 angeordnet, die die im Laugenbehälter 2 befindliche Wäsche 8 bewegt. Die Trommel 3 ist im vorliegenden Ausführungsbeispiel aus Edelstahl hergestellt und mit einer Vielzahl an Öffnungen für die Durchflutung versehen. Im unteren Bereich des Laugenbehälters 2 ist die Waschflüssigkeit oder Wasser eingebracht, die/das zum Reinigen oder Behandeln der Wäsche 8 benötigt wird.
Zur Erwärmung oder zum Erhitzen der Flüssigkeit ist im unteren Bereich des Laugenbehälters 2 ein Heizkörper (nicht dargestellt) angeordnet. Im oberen Bereich der Maschine 1 ist ein Einlassventil 15 skizziert, welches das Einlaufen des Wassers aus dem Versorgungsnetz steuert. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Zusätzlich besitzt die Wäschebehandlungsmaschine 1 eine Einrichtung 12 zur Erzeugung von Dampf, welcher über eine Leitung 16 und hiervon ausgehend über die abgezweigte Leitung 16a durch eine daran angeschlossene Düse 17 in das Innere des Laugenbehälters 2 bzw. in das Innere der Trommel 3 eingeblasen wird. Die Dampferzeugungseinrichtung wird über die Wasserzufuhreinrichtung 15, 11 mit Wasser versorgt, das mit dem Heizkörper 26 erhitzt und dadurch verdampft wird.

Die Düse 17 ist im oberen Bereich der Dichtungsmanschette 6, welche die Verbindung zwischen der Öffnung 9 im Laugenbehälter 2 und der durch die Tür 5 verschließbaren Öffnung 10 im Gehäuse 4 bereitstellt, angebracht. In einer weiteren Ausführung wird der Dampf mittels der Leitung 16a in den unteren Bereich des Laugenbehälters 2 eingelassen.

Der abgezweigte Leitungsabschnitt 16a ist waagerecht bzw. schräg nach oben weisend an die nach unten geführte Leitung 16 angekoppelt. Hierzu kann ein sogenanntes Y-förmiges Verbindungstück verwendet werden. Unterhalb dieses Abzweiges ist eine weitere, abzweigende Leitung 16c angekoppelt, die in den unteren Bereich des Laugenbehälters 2, unterhalb der Trommel 3 mündet. Der senkrechte Leitungsabschnitt 16b erstreckt sich noch etwas weiter nach unten und endet dann als Sackleitung. Dieser Leitungsabschnitt 16b bildet das Auffangvolumen für aus der Dampferzeugungseinrichtung 12 abgelöste Kalkpartikel oder Schmutzteilchen.

In Fig. 2 ist eine Ausführung einer Waschmaschine skizziert, bei der der nach unten geführte Leitungsabschnitt 16b zur Ablaufeinrichtung 18 geführt ist. Hierbei mündet der Leitungsabschnitt 16b in einer Komponente, hier der Laugenpumpe 19. Die Ablaufeinrichtung 18 umfasst eine Leitung 20a von der Ablauföffnung 2a im Laugenbehälter zur Laugenpumpe 19 und davon ausgehend eine Austrittsleitung 20b, die die abzulassende Waschflüssigkeit nach außen führt. Die im Dampf mitgerissenen Kalkpartikel oder Schmutzteilchen gelangen aufgrund der Massenträgheit und der Schwerkraft in den sogenannten Pumpensumpf. Beim nächstfolgenden Abpumpen werden diese Teilchen mit ausgeschwemmt. In dem Leitungsabschnitt 16b ist im Bereich der Ablaufeinrichtung bzw. zwischen Pumpe und dem Abzweig der Leitungen 16a zum Laugenbehälter 2 ein Dämpfungsglied angeordnet, das verhindert, dass aufgrund eines Rückstoßes Lauge oder Wasser aus dem Ablaufbereich 18 zur Düse 17 oder in die Dampfleitungen 16a, 16c gelangt. Das Dämpfungsglied 22 ist hierbei als Ventil oder Labyrinth ausgeführt, das bei einem Rückstoß einen hohen Strömungswiderstand für die Flüssigkeit bietet.

In Fig. 3 sind die Komponenten für die Dampferzeugung und die Zuführung zum Laugenbehälter 2 (Fig. 1) im Detail perspektivisch dargestellt. Die Dampferzeugungseinrichtung 12 wird hierbei mittels einer Pumpe 12b mit Wasser versorgt, das in einem Tank 24a zwischengespeichert wird. Der Tank 24a wird von der Wasserzuführung befüllt, die zumindest ein Einlassventil 15 und einen Einspülkasten 11 für Waschmittel umfasst. Das einlaufende Wasser wird zumindest teilweise über die Leitung 24 zur Düse 17 geführt. Die Düse 17 ist in der Dichtungsmanschette 6 angebracht und dazu eingerichtet, sowohl das einlaufende Wasser als auch den Dampf in die Trommel 3 bzw. den Laugenbehälter 2 (Fig. 1) einzulassen. An der Dampferzeugungseinrichtung ist die dampfführende Leitung 16 angeschlossen, die nach unten an den Laugenbehälter 2 vorbeigeführt ist. An dieser Leitung 16 ist abzweigend die Leitung 16a angeschlossen, um den Dampf zur Düse zu leiten. In den weiter nach unten erstreckenden Leitungsabschnitt 16b gelangen dann Kalkpartikel oder Schmutzteilchen, die sich aus dem Inneren der Dampferzeugungseinrichtung 12 lösen oder die mit dem einlaufenden Frischwasser mit eingelassen werden. Die Leitungen 16, 16a, 16 b sind in dieser Ausführung am vorderen, stirnseigen Ende des Laugenbehälters 2 innerhalb des Gehäuses 4 angeordnet.

## Patentansprüche

1. Wäschebehandlungsmaschine (1) wie Waschmaschine, Waschtrockner oder Trockner, mit einem Gehäuse (4), mit einem in dem Gehäuse (4) angeordneten, im Wesentlichen zylinderförmigen, mittels einer horizontalen oder geneigten Drehachse gelagerten Behälter (2, 3) zur Aufnahme der zu behandelnden Wäsche (8), und einer Dampferzeugungseinrichtung (12) mit einem Heizkörper (26) zur Erzeugung von Dampf, und einer Leitung (16, 16a) zum Zuführen des Dampfes in den Innenraum des Behälters (2, 3),
**dadurch gekennzeichnet,**
**dass** die Leitung (16), ausgehend von der Dampferzeugungseinrichtung (12) zunächst nach unten geführt ist, bezogen auf die betriebsgemäße Aufstellposition der Wäschebehandlungsmaschine, und in dieser Leitung (16) eine abzweigende Leitung (16a) angekoppelt ist, die zum Behälter (2,3) geführt ist, wobei der nach unten geführte Leitungsabschnitt (16b) sich vom Abzweig ausgehend weiter nach unten erstreckt.

2. Wäschebehandlungsmaschine (1) nach Anspruch 1,
wobei die Wäschebehandlungsmaschine eine Waschmaschine ist, umfassend einen in dem Gehäuse (4) angeordneten, schwingbeweglich befestigten Laugenbehälter (2) mit einer darin horizontal oder geneigt angeordneten, drehbaren Trommel (3) und einer Ablaufeinrichtung (18) zum Ablassen der Waschflüssigkeit, wobei die abgezweigte Leitung (16a) im Inneren des Laugenbehälters (2) mündet.

3. Waschmaschine (1) nach Anspruch 2,
**dadurch gekennzeichnet,**
**dass** der untere Leitungsabschnitt (16b) in den unteren Bereich des Laugenbehälters (2) unterhalb der Trommel (3) mündet.

4. Waschmaschine (1) nach Anspruch 2,
**dadurch gekennzeichnet,**
**dass** am Leitungsabschnitt (16b) eine weitere, abzweigende Leitung (16c) angekoppelt ist, die in den unteren Bereich des Laugenbehälters (2) unterhalb der Trommel (3) mündet.

5. Wäschebehandlungsmaschine (1) nach Anspruch 1, 2 oder 4,
**dadurch gekennzeichnet,**
**dass** der nach unten geführte Leitungsabschnitt (16b) als Sackleitung endet

6. Waschmaschine (1) nach Anspruch 2 oder 3,
**dadurch gekennzeichnet,**
**dass** der nach unten geführte Leitungsabschnitt (16b) in die Ablaufeinrichtung (18) mündet.

7. Waschmaschine (1) nach Anspruch 6,
**dadurch gekennzeichnet,**
**dass** in dem Leitungsabschnitt (16b) zwischen dem Abzweig der Leitung (16a, 16c) zum Laugenbehälter (2) und der Ablaufeinrichtung (18) ein Dämpfungsglied (22) angeordnet ist, das dazu ausgebildet ist, einen Rückstoß von Flüssigkeit aus der Ablaufeinrichtung (18) in die Dampfleitungen (16, 16a, 16b, 16c) zu unterbinden.

8. Waschmaschine (1) nach einem der Ansprüche 2 bis 6, die ausgebildet ist als frontbeschickbare Waschmaschine mit einer durch eine Tür (5) verschließbaren im Wesentlichen kreisförmigen Gehäuseöffnung (10), einer im Wesentlichen kreisförmigen Laugenbehälteröffnung (9) und einer Dichtungsmanschette (6), die zur Verbindung zwischen der Gehäuseöffnung (10) und der Laugenbehälteröffnung (9) angeordnet ist, wobei die Leitung (16a) von der Dampferzeugungseinrichtung (12) in eine im oberen Bereich der Dichtungsmanschette (6) angeordneten Düse (17) mündet, die dazu eingerichtet ist, den Dampf in die Trommel (3) oder dem Laugenbehälter zu leiten.

9. Waschmaschine (1) nach Anspruch 8,
**dadurch gekennzeichnet;**
**dass** die Düse (17) für die Anbindung von zwei Leitungen (16, 24) ausgebildet ist, wobei eine Leitung (16a) für die Zuführung von Dampf und eine weitere Leitung (24) für die Zuführung von Wasser in die Trommel (3) oder den Laugenbehälter (2) bestimmt ist.

## Claims

1. Laundry treatment appliance (1) such as a washing machine, washer-dryer or tumble dryer, comprising a housing (4), comprising a substantially cylindrical container (2, 3) for receiving laundry (8) to be treated, which container is arranged in the housing (4) and is supported by a horizontal or inclined rotary shaft, and a steam generation means (12) comprising a heating member (26) for generating steam, and a line (16, 16a) for supplying steam to the interior of the container (2, 3),
**characterised in that**
the line (16), starting from the steam generation means (12), is firstly guided downwards relative to the operational upright position of the laundry treatment appliance, and a branching line (16a) being coupled into this line (16), which branching line is guided to the container (2, 3), the downwardly guided line portion (16b) extending further downwards starting from the branch.

2. Laundry treatment appliance (1) according to claim 1, wherein the laundry treatment appliance is a washing machine comprising a suds container (2) which is fastened so as to move in an oscillating manner, is arranged in the housing (4) and comprises a rotatable drum (3) arranged horizontally or in an inclined manner therein and a discharge means (18) for draining the washing liquid, the branched line (16a) discharging inside the suds container (2).

3. Washing machine (1) according to claim 2, **characterised in that** the lower line portion (16b) discharges underneath the drum (3) into the lower region of the suds container (2).

4. Washing machine (1) according to claim 2, **characterised in that** an additional branching line (16c) is coupled with the line portion (16b), which additional branching line discharges underneath the drum (3) into the lower region of the suds container (2).

5. Laundry treatment appliance (1) according to claim 1, 2 or 4, **characterised in that** the downwardly guided line portion (16b) ends as a blind line.

6. Washing machine (1) according to either claim 2 or claim 3, **characterised in that** the downwardly guided line portion (16b) discharges into the discharge means (18).

7. Washing machine (1) according to claim 6, **characterised in that** a damping member (22) is arranged between the branch of the line (16a, 16c) which leads to the suds container (2) and the discharge means (18), which damping member is configured to suppress a backflow of liquid from the discharge means (18) into the steam lines (16, 16a, 16b, 16c).

8. Washing machine (1) according to any of claims 2 to 6, which is configured as a front-loading washing machine comprising a substantially circular housing opening (10) which can be closed by a door (5), a substantially circular suds container opening (9) and a sealing sleeve (6), which is arranged so as to connect the housing opening (10) and the suds container opening (9), the line (16a) from the steam generation means (12) discharging into a nozzle (17) arranged in the upper region of the sealing sleeve (6), which nozzle is configured to convey the steam into the drum (3) or to the suds container.

9. Washing machine (1) according to claim 8, **characterised in that** the nozzle (17) is configured to connect two lines (16, 24), one line (16a) being specified for supplying steam and another line (24) being specified for supplying water into the drum (3) or to the suds container (2).

## Revendications

1. Machine de traitement de linge (1) telle que lave-linge, laveur-sécheur ou sèche-linge, avec un carter (4), avec une cuve (2, 3) disposée dans le carter (4), essentiellement cylindrique, supportée au moyen d'un axe de rotation horizontal ou incliné, pour la réception de linge (8) à traiter, et avec un dispositif de production de vapeur (12) avec un corps chauffant (26) pour la production de vapeur, et une conduite (16, 16a) pour l'acheminement de vapeur dans l'espace intérieur de la cuve (2, 3),
**caractérisée en ce que**
la conduite (16), à partir du dispositif de production de vapeur (12), est d'abord guidée vers le bas, par rapport à la position d'implantation opérationnelle de la machine de traitement de linge, et **en ce qu'**une conduite de ramification (16a) est couplée dans cette conduite (16) et est guidée vers la cuve (2, 3), le tronçon de conduite (16b) guidé vers le bas continuant de s'étendre plus loin vers le bas à partir de la ramification.

2. Machine de traitement de linge (1) selon la revendication 1,
la machine de traitement de linge étant un lave-linge, comprenant une cuve de lessivage (2) disposée dans le carter (4) et fixée de façon mobile en oscillation, avec un tambour (3) rotatif qui y est disposé horizontalement ou de façon inclinée, et un dispositif d'évacuation (18) pour l'évacuation du liquide de lavage, la conduite de ramification (16a) débouchant à l'intérieur de la cuve de lessivage (2).

3. Lave-linge (1) selon la revendication 2,
**caractérisé en ce que**
le tronçon de conduite (16b) inférieur débouche dans la zone inférieure de la cuve de lessivage (2) au-dessous du tambour (3).

4. Lave-linge (1) selon la revendication 2,
**caractérisé en ce**
**qu'**une autre conduite de ramification (16c) est couplée sur le tronçon de conduite (16b) et débouche dans la zone inférieure de la cuve de lessivage (2) au-dessous du tambour (3).

5. Machine de traitement de linge (1) selon la revendication 1, 2 ou 4
**caractérisée en ce que**
le tronçon de conduite (16b) guidé vers le bas se termine en conduite sans issue.

6. Lave-linge (1) selon la revendication 2 ou 3,
**caractérisé en ce que**
le tronçon de conduite (16b) guidé vers le bas débouche dans le dispositif d'évacuation (18).

7. Lave-linge (1) selon la revendication 6,
**caractérisé en ce que**,
dans le tronçon de conduite (16b), entre la ramification de la conduite (16a, 16c) vers la cuve de lessivage (2) et le dispositif d'évacuation (18), il est disposé un élément amortisseur (22) qui est réalisé pour empêcher un retour de liquide à partir du dispositif d'évacuation (18) en direction des conduites de vapeur (16, 16a, 16b, 16c).

8. Lave-linge (1) selon une des revendications 2 à 6, qui est réalisé en tant que lave-linge à chargement par l'avant avec une ouverture de carter (10) essentiellement circulaire pouvant être fermée par une porte (5), une ouverture de cuve de lessivage (9) essentiellement circulaire et une manchette d'étanchéité (6) qui est disposée pour le raccordement entre l'ouverture de carter (10) et l'ouverture de cuve de lessivage (9), la conduite (16a) du dispositif de production de vapeur (12) débouchant dans une buse (17) qui est disposée dans la zone supérieure de la manchette d'étanchéité (6) et qui est aménagée pour conduire la vapeur dans le tambour (3) ou à la cuve de lessivage.

9. Lave-linge (1) selon la revendication 8,
**caractérisé en ce que**
la buse (17) est réalisée pour la jonction de deux conduites (16, 24), une conduite (16a) étant destinée à l'acheminent de vapeur et une autre conduite (24) étant destinée à l'acheminement d'eau dans le tambour (3) ou dans la cuve de lessivage (2).
